# FASCICULE DE BREVET EUROPEEN

(11) **EP 0 073 170 B1**
(45) Date de publication et mention de la délivrance du brevet: **12.11.1986**
(21) Numéro de dépôt: 82401551.5
(22) Date de dépôt: 18.08.1982
(51) Int. Cl.: E04C 5/08, E01D 11/00

(54) **Dispositif de raccordement incurvé entre deux portions rectilignes d'un câble tendu**
Bogenförmiges Verbindungsstück zwischen zwei geradlinigen Teilen eines gezogenen Seils
Arched connecting element between two rectilinear portions of a tensional cable

(30) Priorité: 21.08.1981 FR 8116079
(43) Date de publication de la demande: 02.03.1983
(73) Titulaire: FREYSSINET INTERNATIONAL (STUP), F-92100 Boulogne Billancourt (FR)
(72) Inventeur: Dinis, Antonio, F-78590 Noisy le Roi (Yvelines) (FR); de la Fuente, Carlos, F-92000 Nanterre (Hauts de Seine) (FR); Mondorf, Paul, 92410 Ville d'Avray (Hauts de Seine) (FR)
(74) Mandataire: Bloch, Robert

## Description

La présente invention concerne un dispositif de raccordement incurvé entre deux portions rectilignes d'un câble tendu, dispositif assurant la continuité de la tension dans l'ensemble du câble.

On sait que le tracé optimal d'un câble de précontrainte ou de haubanage comporte fré- quemment des portions rectilignes de part et d'autre d'un changement de direction. Pour simplifier la réalisation des ouvrages, il est avantageux d'assurer la continuité de la tension tout le long du tracé plutôt que d'assurer, par des moyens de renforcement, la liaison de câbles rectilignes partiels croisés au droit du changement de direction. Une telle continuité est particulièrement souhaitable dans le cas des haubans porteurs d'un ouvrage suspendu à un pylône, les deux haubans symétriques d'un même couple s'équilibrant ainsi directement au droit de leur appui sur le pylône.

Le GB-A-897 351 décrit un dispositif permettant la déviation d'un câble tendu d'une portion rectiligne à une portion courbe comportant un segment de câble dont les brins courbés suivant l'incurvation désirée, sont séparés les uns des autres et tendus.

Le DE-A-1 658 596 décrit un dispositif de raccordement entre deux portions rectilignes d'un câble tendu, ce dispositif traversant une structure massive d'ouvrage et transmettant la tension d'une des portions de câbles à l'autre, mais dans une réalisation (figure 4), il prévoit un câble continu qui traverse la structure massive d'ouvrage.

Or, si un câble continu est ainsi mis en oeuvre, ses brins (fils, barres, torons) sont, par la tension du câble, pressés les uns contre les autres et contre la portion convexe de l'appui assurant la déviation du câble, de sorte que des variations, même faibles, de la tension entraînent des frottements réciproques de ces brins de câbles.

Plus généralement, tout déplacement relatif d'un brin de câble par rapport à un solide avec lequel il est en contact provoque un frottement et, à la longue, une détérioration de ce brin, entraînant une forte réduction de la résistance à la fatigue.

Dans une autre forme de réalisation (figures 5 et 6), le DE-A-1 658 596 prévoit de transmettre la tension d'un des câbles à l'autre par l'intermédiaire d'une pièce en acier - à laquelle sont fixées les têtes - des deux câbles.

Dans une telle réalisation, les efforts sont transmis directement d'un câble à l'autre, sans aucune réserve susceptible de compenser les excès de fatigue imposés aux câbles.

Le dispositif selon l'invention vise non seulement à empêcher toute détérioration par frottement du câble de raccordement comme le prévoit GB-A-897 351 mais à fournir un moyen assurant une réserve de précontrainte, limitant la fatigue du câble, ce que n'assurent aucun des deux brevets cités ci-dessus.

A cet effet, le dispositif de raccordement entre deux portions rectilignes d'un câble tendu, dispositif traversant une structure massive d'ouvrage, et destiné à transmettre la tension d'une des portions de câble à l'autre par un segment de câble dont les brins, courbés suivant l'incurvation désirée, sont séparés les uns des autres et tendus est caractérisé par le fait que le segment de câble est intégré dans un élément tubulaire préfabriqué et résistant qui s'incorpore à la structure massive et dont les espaces libres sont remplis, au moins en partie, par une matière susceptible de durcir, en principe un mortier de ciment, ledit élément tubulaire et la matière durcie étant précontraints par les brins tendus du segment de câble.

Dans une forme de réalisation les brins du segment de câble sont libres par rapport à l'élément tubulaire et sont ancrés après mise en tension contre les faces extrêmes dudit élément tubulaire.

Ainsi, on évite tout déplacement relatif des brins par rapport aux corps solides qui sont à leur contact. L'enveloppe tubulaire peut être, ou non, adhérente à la structure dans laquelle elle est positionnée.

En l'absence d'adhérence, si les variations de tension du câble sont fortes et si le volume et la masse de cet élément de structure sont réduits, un déplacement relatif des extrémités de l'enveloppe tubulaire par rapport au reste de la structure peut se produire. On peut pallier les effets de ce déplacement en aménageant localement des surfaces de glissement ou, mieux grâce à une liaison élastique déformable (par exemple une ou plusieurs couches d'élastomère) entre les extrémités de cet élément et le reste de la structure.

L'ancrage des brins curvilignes contre les faces d'entrée et de sortie de l'élément tubulaire préfabriqué peut être assuré par les organes de raccordement avec les brins des parties rectilignes du câble, selon une disposition du type « coupleur d'armature de précontrainte •.

Les dessins annexés montrent comment l'invention peut être mise en oeuvre.

La figure 1 est une coupe verticale d'un dispositif de raccordement selon l'invention.
La figure 2 est une coupe axiale agrandie d'une des extrémités de ce dispositif.
La figure 3 est une coupe transversale de réalisation d'un tel dispositif.
La figure 4 illustre, en perspective schématique, une variante possible de réalisation.
La figure 5 montre schématiquement un mode particulier d'application du dispositif.

Sur la figure 1,. un pylône A, partiellement représenté et destiné à supporter un pont par l'intermédiaire de haubans, comporte une superposition de canaux courbes B dont un seul est représenté. Chacun de ces canaux enferme un dispositif de raccordement C destiné à assurer la continuité de la tension entre deux portions rectilignes et symétriques de câble tendu E₁ et E₂ dont chacune en l'espèce est un hauban du pont. Comme cela est détaillé sur la figure 2, le dispositif C comprend un tube incurvé 1 à l'intérieur duquel sont disposés, de façon organisée, des brins de câble 2 maintenus dans cette disposition (au moins) par une succession de séparateurs 3, que des écarteurs 4 peuvent, si nécessaire, maintenir en place à distance prédéterminée. En variante, comme montré sur la figure 3, les brins 2, par exemple des torons ou des fils, peuvent être chacun enfilés dans un tube 5, l'ensemble des tubes 5 étant maintenu en disposition organisée par des ligatures ou de préférence par le tube enveloppant de grand diamètre 1.

Dans tous les cas, les espaces libres intérieurs au tube 1 sont remplis par une matière solidifiable 6 injectée dans ce tube à l'état liquide et qui, solidifiée, est capable de compression élastique. Cette matière est avantageusement un mortier de ciment.

Aux extrémités du tube 1, les brins 2 sont ancrés dans les blocs 8, en l'espèce formés chacun de trois disques épais 81, 82, 83 dont chacun comporte des cavités coniques 9 pour l'ancrage du tiers du nombre des brins 2 ; les disques, dans lesquels des brins ne sont pas ancrés, sont traversés par ceux-ci dans des forages cylindriques. On sait qu'un tel agencement d'ancrages individuels réduit le diamètre du bloc d'ancrage en limitant en outre la déviation des brins.

L'ensemble des trois disques 81, 82, 83 est extérieurement fileté pour recevoir un manchon 10 assurant la liaison avec un bloc d'ancrage similaire 8A qui termine chacune des deux portions rectilignes de câbles tendu à raccorder. L'ensemble ainsi réalisé est équipé d'ajutages de remplissage et d'évents (non représentés) ; il peut comporter en outre des joints d'étanchéité 7 pour permettre son remplissage sous pression avec la matière liquide durcissable, destinée à être comprimée avec le reste du contenu du tube par la mise en tension des brins 2.

Il est possible, les brins 2 étant nus, tendus et maintenus en place dans le tube 1 (convenablement conformé) par des séparateurs 3, pratiquement adjacents afin d'avoir une courbure régulière, de couler dans ce tube du mortier de ciment de telle sorte que ce mortier, une fois durci, soit précontraint, ainsi que le tube 1, par les brins 2 tendus libérés de leur appareil de mise en tension.

Dans une autre configuration, les brins 2 étant graissés, ou bien gainés, on injecte la matière 6 avant mise en tension des brins et ancrage dans les blocs 8. La tension totale imposée aux brins doit de toutes façons être au moins égale, et de préférence supérieure, à la tension des portions de câble E, E₂ pour qu'en service une précontrainte subsiste dans le dispositif.

Un dispositif de raccordement ainsi préparé peut être simplement appliqué contre un appui incurvé ménagé dans une structure, par exemple une ouverture en forme de canal ménagée dans un pylône, pour .le raccordement de deux haubans, ou placé au sommet dudit pylône (figure 5).

On peut aussi l'incorporer à un tel pylône de la manière montrée sur la figure 1. Le tube 1 peut être pourvu dans sa partie centrale de bagues soudées 12 (ou autres reliefs) pour améliorer sa liaison avec la masse de béton 13 du pylône 17. Vers les extrémités, le tube 1 est séparé du béton 13 par une couche de graisse ou par des manchons d'élastomère 14. Ainsi, lorsqu'il se produit une variation de tension dans les portions rectilignes E₁ et E₂, le tube 1 et son contenu peuvent varier en longueur (par variation de la tension des brins et de la compression du tube et de son contenu) sans affecter le pylône A.

Dans la réalisation montrée par la figure 4, les brins 2 sont disposés en hélice pour compenser leurs différences de longueur dues à l'incurvation du tube 1, en l'espèce de section rectangulaire. Dans ce cas aussi, la tension des brins 2 et leur ancrage sont réalisés après prise et durcissement du béton qui remplit le tube 1 et l'entoure.

L'invention s'applique à tous câbles tendus présentant des inflexions et soumis à une tension ininterrompue. Elle convient spécialement aux couples continus de haubans de suspension d'un ouvrage à partir d'un ou plusieurs pylônes.

On sait que de tels haubans subissent, en raison de la circulation de charges importantes, des intempéries et des variations de température, de fortes variations de tension.

## Revendications

1. Dispositif de raccordement entre deux portions rectilignes non en prolongement l'un de l'autre d'un câble tendu, dispositif traversant une structure massive d'ouvrage et destiné à transmettre la tension d'une des portions (Eᵢ) de câble à l'autre (E₂) par un segment (C) de câble dont les brins (2), courbés suivant l'incurvation désirée, sont séparés les uns des autres et tendus, caractérisé par le fait que le segment de câble (C) est intégré dans un élément tubulaire préfabriqué (1) et résistant qui s'incorpore à la structure massive et dont les espaces libres sont remplis, au moins en partie, par une matière susceptible de durcir, en principe un mortier de ciment, ledit élément tubulaire (1) et la matière durcie étant précontraints par les brins (2) tendus du segment de câble.

2. Dispositif de raccordement selon la revendication 1, caractérisé par le fait que les brins du segment de câble sont libres par rapport à l'élément tubulaire et sont ancrés après mise en tension contre les faces extrêmes (8) dudit élément tubulaire (2).

3. Dispositif de raccordement selon la revendication 2, caractérisé par le fait que l'enveloppe tubulaire est solidaire, dans sa partie centrale, de reliefs (12) d'ancrage dans la structure, tandis que ses extrémités sont séparées de ladite structure par une couche de matière permettant un déplacement relatif desdites extrémités et de la structure.

4. Dispositif selon la revendication 1, caractérisé par le fait que les ancrages des brins du segment de raccordement contre les faces de l'élément préfabriqué tubulaire sont assurés par les organes de raccordement desdits brins aux portions tendues de câble raccordées.

## Claims

1. Apparatus for connection between two rectilinear, not prolongating each other, portions of a stretched cable, said apparatus passing through a massive constructive work and adapted to transmit tension from one (E₁) of the portions of cable to the other (E₂) through a segment (C) of cable, the strands (2) of which are curvated according to the desired curvature, separated from one another and stretched, characterized in that the segment (C) of cable is integrated in a strong prefabricated tubular element (1) included in the massive constructive work, the free spaces of said element being filled, at least partly, with a material, said material, as a rule a cemetitious mortar, being able to harden, said tubular element (1) and the hardened material being prestressed by - the stretched strands (2) of the segment of cable.

2. Apparatus for connection according to claim 1, characterized in that the strands of the segment of cable are free relative to the tubular element and are anchored to the end faces (8) of said tubular element (6) after tensionning.

3. Apparatus for connection according to claim 2, characterized in that the tubular envelope is joint, in its central part, to relief elements for anchoring in the constructive work, the ends of said envelope being separated from said constructive work with a coating of a material allowing displacement of said ends relative to said constructive work.

4. Apparatus according to claim 1, characterized in that anchoring of the strands of the connecting segment to the faces of the prefabricated tubular element is ensured by the connecting means of said strands to the connected and stretched portions of cable.

## Patentansprüche

1. Einrichtung zur Herstellung einer Verbindung zwischen zwei geradlinigen, sich nicht in der Verlängerung des jeweils anderen befindlichen Abschnitten eines gespannten Seils, welches ein vollwandiges Bauwerk durchsetzt und der Übertragung von Zug von einem Seilabschnitt (E,) zum anderen (E2) über ein Seilsegment (C) mit entlang der gewünschten Krümmung gebogenen, voneinander getrennten und gespannten Strängen (2) dient, dadurch gekennzeichnet, daß das Seilsegment (C) in einen rohrförmigen, vorgefertigten und widerstandsfähigen Teil integriert ist, der eingebaut in das vollwandige Bauwerk mit zumindest teilweise mit einem erhärtungsfähigen Material im Prinzip Zementmörtel, gefüllten Freiräumen versehen ist und der zusammen mit dem erhärteten Material durch die gespannten Stränge (2) des Seilsegments mechanisch vorgespannt ist.

2. Einrichtung zur Herstellung einer Verbindung gemäß Anspruch 1, dadurch gekennzeichnet, daß die Stränge des Seilsegments mit Bezug auf den rohrförmigen Teil frei und nach dem Spannen in den Endflächen (8) des rohrförmigen Teils (2) verankert sind.

3. Einrichtung zur Herstellung einer Verbindung gemäß Anspruch 2, dadurch gekennzeichnet, daß der rohrförmige Mantel in seinem Mittelteil durch Verankerungseinrichtungen (12) mit dem Bauwerk starr verbunden ist, während seine Endteile vom Bauwerk durch eine Schicht aus einem Material, das eine Relativverschiebung zwischen den Endteilen und dem Bauwerk ermöglicht, getrennt sind.

4. Einrichtung gemäß Anspruch 1, dadurch gekennzeichnet, daß die Verankerungen der Stränge des Segments zur Verbindungsherstellung in den Endflächen des vorgefertigten, rohrförmigen Teils durch die Einrichtungen zur Verbindungsherstellung zwischen den Strängen und den gespannten Abschnitten der verbundenen Seile gebildet sind.
